# EUROPÄISCHE PATENTSCHRIFT

(11) **EP 1 004 149 B1**
(45) Veröffentlichungstag und Bekanntmachung des Hinweises auf die Patenterteilung: **21.11.2001**
(21) Anmeldenummer: 98947357.4
(22) Anmeldetag: 28.07.1998
(51) Int. Cl.: H01P 1/211

(54) **HOHLLEITERFILTER**
WAVEGUIDE FILTER
FILTRE A GUIDES D'ONDES

(30) Priorität: 21.08.1997 DE 19736367
(43) Veröffentlichungstag der Anmeldung: 31.05.2000
(73) Patentinhaber: ROBERT BOSCH GMBH, 70442 Stuttgart (DE)
(72) Erfinder: HAUTH, Wolfgang, D-71522 Backnang (DE); SCHMITT, Dietmar, D-71546 Kleinaspach (DE)
(86) Internationale Anmeldenummer: DE9802133
(87) Internationale Veröffentlichungsnummer: WO9910947

(56) Entgegenhaltungen:
- EP-A- 0 274 859
- US-A- 3 597 710
- HAUTH W ET AL: "THE CORRUGATED-WAVEGUIDE BAND-PASS FILTER - A NEW TYPE OF WAVEGUIDE FILTER" PROCEEDINGS OF THE EUROPEAN MICROWAVE CONFERENCE, FOLKETS HUS, SWEDEN, SEPT. 12 - 16, 1988, Nr. CONF. 18, 12. September 1988, Seiten 945-949, XP000011123 MICROWAVE EXHIBITIONS AND PUBLISHERS LTD

## Beschreibung

### Stand der Technik

Die Erfindung geht aus von einem Hohlleiterfilter mit einem eingangsseitigen oder ausgangsseitigen Stufentransformatorbereich sowie einem Bereich sich in der Höhe abwechselnder Hohlleiterabschnitte.

Ein solches Hohlleiterfilter ist bekannt aus Microwave-Filters Impedance-Matching Networks and Coupling Structures, Matthaei, Young, Jones, Mc Graw Hill Book Company 1964, Seiten 398 bis 408, insbesondere Figur 7.05-8 auf Seite 405. Der Bereich sich in der Höhe abwechselnder Hohlleiterabschnitte besteht dort aus einer Waffeleisenfilterstruktur. Jeweils eingangs-und ausgangsseitig dieser Struktur sind Stufentransformatoren angeordnet mit Stufenbereichen, deren Länge jeweils λ_{g}/4 beträgt, wobei λ_{g} die Hohlleiterwellenlänge im Durchlaßbereich bezeichnet.

Aus ANT Nachrichtentechnische Berichte, Heft 5, November 1988, Seiten 114 bis 120 ist ein Hohlleiterfilter bekannt mit eingangs- und ausgangsseitigen Stufentransformatoren sowie einem dazwischenliegendem Bereich gekoppelter Resonatoren in Form eines "corrugated waveguide filters" (Matthaei, Young, Jones, S. 358, 2. Absatz) mit Tiefpaßverhalten.

Die US-A-3597710 zeigt einen Hohlleiterfilter, der im eingangs- und ausgangsseitigen Stufentransformatorbereich durch kapazitive Blenden getrennte Resonatoren unterschiedlicher Höhe aufweist, die dicht aufeinanderfolgen. Zwischen diesen Stufentransformatorenbereichen sind sich in der Höhe abwechselnde Hohlleiterabschnitte vorgesehen.

### Vorteile der Erfindung

Das Hohlleiterfilter mit den Maßnahmen des Anspruchs 1 gestattet den Aufbau von Hohlleiterfiltern mit hohen Flankensteilheiten und geringer Baulange.

Hohlleiterfilter mit hoher Flankensteilheit sind prinzipiell mit herkömmlichen "corrugated waveguide"-Filterstrukturen zu realisieren. Dies würde jedoch eine sehr hohe Zahl von Elementen, d.h. in Kette geschalteten kurzen Rechteckhohlleiterabschnitten mit abwechselnd kleiner und großer Höhe und damit eine große Baulänge und Masse erfordern. Die hohe Elementezahl würde darüberhinaus zu einer sehr hohen Dämpfung im Durchlaßbereich führen, die insbesondere beim Einsatz in Satelliten nicht vertretbar ist.

Eine andere Möglichkeit zur Erzeugung hoher. Flankensteilheiten besteht im Einsatz zusätzlicher relativ schmalbandiger Bandsperrfilter. Bei bekannten Ausführungsformen von Hohlleiterbandsperren werden entweder vom Hohlleiter abzweigende Hohlraumresonatoren verwendet oder λ_{g}'/4 lange (λ_{g}' Hohlleiterwellenlänge im Sperrbereich) und am Ende kurzgeschlossene Stichleitungen (Matthaei, Young, Jones; Seiten 725 bis 768). Der Abstand zwischen den Resonatoren bzw. Stichleitungen beträgt dabei ungerade Vielfache von λ_{g}'/4. Beim Einsatz von z.B. drei Filterkreisen würden damit zu der Gesamtlänge eines herkömmlichen Tiefpaßfilters noch mindestens λ_{g}'/2 hinzukommen.

Bei der Erfindung werden hingegen geometrisch dicht aufeinanderfolgende Sperrglieder verwendet, die darüber hinaus noch in den/die Stufentransformator/en integriert sind. Diese beiden Maßnahmen liefern unmittelbar oberhalb des Durchlaßbereiches einen Sperrbereich mit sehr hoher Sperrdämpfung und reduzieren gleichzeitig die Anzahl der erforderlichen Stufen. Damit lassen sich insbesondere Hohlleitertiefpaßfilter mit sehr kurzer Baulänge aufbauen.

Wenn die Stichleitungen einer Bandsperre voneinander unterschiedliche Längen aufweisen, kann die Breite und Tiefe des Sperrbereiches den jeweiligen Anforderungen in flexibler Weise angepaßt werden.

Da die bei Bandsperren bekannter Ausführung üblichen Zwischenlängen von λ_{g}'/4 zwischen den Sperrgliedern/am Ende kurzgeschlossenen Stichleitungen wegfallen und darüber hinaus weniger Anpaßstufen benötigt werden, weist das erfindungsgemäße Hohlleiterfilter eine sehr kurze Baulänge auf. Die ganze Struktur kann in kostengünstiger Frästechnik hergestellt werden und erfordert bei geeigneter Dimensionierung keine Abgleichelemente.

Das Filter nach der Erfindung eignet sich insbesondere für die Unterdrückung unerwünschter Nebensignale von Wanderfeldröhren in Nachrichtensatelliten, da es bei kurzer Baulänge sowohl unmittelbar oberhalb des Durchlaßbereichs als auch in sehr großem Frequenzabstand eine hohe Sperrdämpfung liefert.

Der Bereich sich in der Höhe abwechselnder Hohlleiterabschnitte kann als "corrugated waveguide", als Steghohlleiterfilterbereich (ridged waveguide) oder als Waffeleisenfilterbereich ausgestaltet sein. Die Ausgestaltung als Waffeleisenfilterbereich hat den zusätzlichen Vorteil, daß im Bereich der zweiten und dritten Harmonischen auch noch Signalanteile gedämpft werden, die sich in Gestalt höherer Hohlleitermoden ausbreiten.

In Nachrichtensatelliten werden die Signale der einzelnen Sendekanäle mit Hilfe geeignet verschalteter schmalbandiger Kanalfilter auf eine gemeinsame Sammelschiene geleitet (Ausgangsmultiplexer) und von dort weiter zur Antenne geführt. Die als Sendeverstärker eingesetzten Wanderfeldröhren produzieren jedoch neben dem Nutzsignal noch unerwünschte Nebensignale (Rauschen bzw.Harmonische des Sendesignals), die nur in stark abgeschwächter Form zur Antenne gelangen dürfen. Da die Kanalfilter eine schlechte Weitabselektion aufweisen, müssen zusätzliche Tiefpaßfilter in deri Sendezweig eingefügt werden. Besonders hohe Anforderungen an die Sperrdämpfung dieser Filter bestehen in den Empfangsbändern des Satelliten, z.B. die Bänder II und III bei 14 bzw. 18 Ghz (Figur 3). Das Band II liegt bei der derzeitigen Satellitengeneration sehr dicht oberhalb des Sendebandes I, in dem das Tiefpaßfilter seinen Durchlaßbereich aufweist. Beim Übergang in den Sperrbereich ist daher eine extrem hohe Flankensteilheit gefordert. Gleichzeitig muß das Filter aber auch noch bei der zweiten und dritten Harmonischen (Bänder IV und V) bei 24 und 35 Ghz eine hohe Sperrdämpfung aufweisen. Alle diese Forderungen sind mit dem Filter nach der Erfindung einzuhalten.

Weitere wesentliche Eigenschaften eines solchen Eingangtiefpaßfilters sind die Abmessungen und die Masse. Das erfindungsgemäße Filter liefert einen optimalen Kompromiß zwischen den elektrischen und mechanischen (Masse, Volumen) Eigenschaften.

Zeichnungen Anhand der Zeichnungen werden Ausführungsbeispiele der Erfindung näher erläutert. Es zeigen:
Figur 1 ein erfindungsgemäßes Hohlleiterfilter im Längsschnitt,
Figur 2 ein erfindungsgemäßes Hohlleiterfilter in einer Draufsicht und
Figur 3 den Dämpfungs-und Anpassungsverlauf eines erfindungsgemäßen Hohlleiterfilters über der Frequenz.

### Beschreibung von Ausführungsbeispiele

Figur 1 zeigt ein Beispiel für ein erfindungsgemäßes Hohlleiterfilter in einem Längsschnitt. Es besteht aus einem eingangs- und einem ausgangsseitigen Stufentransformatorbereich 1 bzw. 3 sowie einem Zwischenbereich 2 bestehend aus einer Kette von kurzen Rechteckhohlleiterabschnitten mit abwechselnd kleiner und großer Höhe, wobei die kleinen Abschnitte als Parallelkapazitäten und die großen als Serieninduktivitäten wirken. Die Stufentransformatorbereiche 1 und 3 dienen zur Anpassung der anzuschließenden Hohlleiter, deren Abmessungen für das Nutzband ausgelegt sind. In den Stufentransformatorbereichen 1 und 3 ist erfindungsgemäß jeweils eine Bandsperre 4 bzw. 5 integriert, die vorzugsweise an einer Sprungstelle eines Stufentransformators - im Ausführungsbeispiel zwischen dem Hohlleiterabschnitt der Höhe b2 und dem Hohlleiterabschnitt b3, bzw. entsprechend zwischen den Hohlleiterabschnitt der Höhe b5 und b6 - angeordnet ist. Eine solche Bandsperre besteht vorzugsweise aus geometrisch dicht aufeinanderfolgenden Sperrgliedern 41, 42, 43 bzw. 51, 52, 53, hier in Form von am Ende kurzgeschlossenen Stichleitungen mit einer Länge von etwa λ_{g}'/4. Geometrisch dicht aufeinanderfolgend bedeutet hier, daß die sonst üblichen Zwischenlängen von mindestens λ_{g}'/4 wegfallen, d.h., der Abstand der Sperrglieder untereinander klein gegenüber λ_{g}'/4 ist. Diese Stichleitungen erscheinen in der Draufsicht gemäß Figur 2 als über die gesamte Hohlleiterbreite verlaufende Stege. Bei dem in Figur 1 dargestellten Hohlleitertiefpaßfilter kann es sich z.B. um ein gewöhnliches "corrugated filter" oder vorzugsweise - wie in Figur 2 dargestellt - um ein Waffeleisenfilter handeln. Das Waffeleisenfilter hat den zusätzlichen Vorteil, daß es im Bereich der zweiten und dritten Harmonischen (Bänder IV, und V in Figur 3) auch noch Signalanteile dämpft, die sich in Gestalt höherer Hohlleitermoden ausbreiten. Beide Filtertypen haben im allgemeinen eine niedrige Eingangsimpedanz, d.h. sie sind für den Anschlußquerschnitt a x b4 ausgelegt, wobei b4 deutlich kleiner ist als die weiteren Anschlußhöhen b1 bzw. b6. Zur Anpassung an die äußeren Querschnitte sind daher normalerweise - je nach gewünschter Durchlaßbandbreite und Querschnittsverhältnis-auf jeder Seite mehrere Transformationsstufen erforderlich. Die Integration einer Bandsperre mit n (hier n =3) sehr dicht aufeinanderfolgenden Stichleitungen ergibt bei geeigneter Dimensionierung eine hohe Durchlaßbandbreite bei geringerer Stufenzahl und liefert gleichzeitig unmittelbar oberhalb des Durchlaßbereiches (Band II) die geforderte hohe Sperrdämpfung. Im dargestellten Beispiel benötigt man für das Höhenverhältnis b1/b4 nur zwei Stufen der Höhen b2 und b3 und für das Verhältnis b6/b4 nur eine Stufe der Höhe b5. Die Länge der Stufen beträgt ebenso wie bei normalen Stufentransformatoren ungefähr λ_{g}/4, wobei λ_{g} die Hohlleiterwellenlänge im Durchlaßbereich bezeichnet. Aus Figur 3, die den Dämpfungs- und Anpassungsverlauf a über der Frequenz f zusammen mit den für die Übertragung vorgesehenen Frequenzbändern I bis V zeigt, ist die extrem hohe Flankensteilheit beim Übergang vom Durchlaß -in den Sperrbereich ersichtlich.

Um gute Übertragungseigenschaften zu erzielen, sollten die eingangs- und ausgangsseitigen Sperrglieder jeweils paarweise symmetrisches Sperrverhalten aufweisen. Bei unterschiedlichen Hohlleiterhöhen, wie in Figur 1 dargestellt, sind die Längen der Stichleitungen allerdings unsymmetrisch.

Anstelle eines "corrugated waveguide-filters" oder eines Waffeleisenfilters kann auch eine Steghohlleiterfilterstruktur (ridged waveguide) vorgesehen sein. Die Maßnahmen der Erfindung sind nicht auf Anwendungen bei Rechteckhohlleitern beschränkt. So kann die Erfindung auch bei Filtern in koaxialer Leitungstechnik, beispielsweise bei dem aus ANT-Nachrichtentechnische Berichte, Heft 2, Dezember 1984, Seiten 36 bis 41, insbesondere Bild 10, bekannten Filtertyp angewendet werden.

Es kann auch der eingangsseitige oder ausgangsseitige Stufentransformatorbereich entfallen, insbesondere wenn der gewünschte Anschlußhohlleiter in der Höhe mit der Eingangs-oder Ausgangshöhe des Bereiches 2 übereinstimmt.

Das Vorsehen von Sperrgliedern kann natürlich zusätzlich auch an weiteren Sprungstellen des/der Stufentransformators/Stufentransformatoren 1 bzw. 3 erfolgen.

## Patentansprüche

1. Hohlleiterfilter mit einem eingangsseitigen oder ausgangsseitigen Stufentransformatorbereich (1, 3) sowie einem Bereich sich in der Höhe abwechselnder Hohlleiterabschnitte (2), **dadurch gekennzeichnet, daß** in den Stufentransformatorbereich (1, 3) mindestens eine Bandsperre (4, 5) in Form von mindestens zwei dicht aufeinanderfolgenden Sperrgliedern (41, 42, 43; 51, 52, 53) integriert ist, deren Abstand untereinander klein gegenüber einem Viertel der Hohlleiterwellenlänge λ_{g} im Durchlaßbereich ist.

2. Hohlleiterfilter nach Anspruch 1, **dadurch gekennzeichnet, daß** die Bandsperre (4, 5) aus dicht aufeinanderfolgenden am Ende kurzgeschlossenen Stichleitungen besteht.

3. Hohlleiterfilter nach Anspruch 2, **dadurch gekennzeichnet, daß** die Stichleitungen der Sperrglieder (41, 42, 43; 51, 52, 53) einer Bandsperre voneinander unterschiedliche Längen aufweisen.

4. Hohlleiterfilter nach einem der Ansprüche 1 bis 3, **dadurch gekennzeichnet, daß** die Sperrglieder (41, 42, 43; 51, 52, 53) sowohl im eingangs- wie auch im ausgangsseitigen Stufentransformatorbereich (1, 3) vorgesehen sind.

5. Hohlleiterfilter nach einem der Ansprüche 2 bis 4, **dadurch gekennzeichnet, daß** die am Ende kurzgeschlossenen Stichleitungen etwa eine Länge von λ_{g}'/4 aufweisen, wobei λ_{g}' die Hohlleiterwellenlänge im Sperrbereich der Bandsperre bezeichnet.

6. Hohlleiterfilter nach einem der Ansprüche 1 bis 5, **dadurch gekennzeichnet, daß** die Sperrglieder (41, 42, 43; 51, 52, 53) sowohl eingangs- als auch ausgangsseitig des Bereiches sich in der Höhe abwechselnder Hohlleiterabschnitte (2) angeordnet sind und einen Abstand von jeweils etwa λ_{g}/4 von diesem Bereich aufweisen.

7. Hohlleiterfilter nach einem der Ansprüche 1 bis 6, **dadurch gekennzeichnet, daß** der Bereich sich in der Höhe abwechselnder Hohlleiterabschnitte (2) als Steghohlleiterfilterbereich oder Waffeleisenfilterbereich ausgebildet ist.

8. Hohlleiterfilter nach einem der Ansprüche 6 oder 7, **dadurch gekennzeichnet, daß** die eingangs- und ausgangsseitigen Sperrglieder (41, 42, 43; 51, 52, 53) der Bandsperren jeweils paarweise symmetrisches Sperrverhalten aufweisen.

9. Hohlleiterfilter nach einem der Ansprüche 1 bis 8, **dadurch gekennzeichnet, daß** die Sperrglieder (41, 42, 43; 51, 52, 53) einer Bandsperre (4) an einer Sprungstelle des eingangsseitigen oder ausgangsseitigen Stufentransformatorbereichs (1, 3) angeordnet sind.

10. Hohlleiterfilter nach einem der Ansprüche 1 bis 8, **dadurch gekennzeichnet, dass** die Sperrglieder (41, 42, 43; 51, 52, 53) einer Bandsperre (4) an einer Sprungstelle des eingangsseitigen und des ausgangsseitigen Stufentransformatorbereichs (1, 3) angeordnet sind.

11. Verwendung des Hohlleiterfilters nach einem der Ansprüche 1 bis 10 als Tiefpaßfilter in einem Sendezweig eines Hochfrequenzleistungsverstärkers.

12. Verwendung des Hohlleiterfilters nach Anspruch 11 in einem Wanderfeldröhrenverstärker für einen Satelliten mit relativ dicht nebeneinanderliegenden Sende- und Empfangsbändern.

## Claims

1. Waveguide filter having a stepped transformer region (1, 3) on the input or output side and having a region of waveguide sections (2) of alternating height, **characterized in that** at least one bandstop filter (4, 5) in the form of at least two blocking elements (41, 42, 43; 51, 52, 53) which follow one another closely is integrated in the stepped transformer region (1, 3), the interval between which blocking elements is small in comparison to one quarter of the waveguide wavelength λ_{g} in the pass band.

2. Waveguide filter according to Claim 1, **characterized in that** the bandstop filter (4, 5) is composed of spur lines, which follow one another closely and are short-circuited at the end.

3. Waveguide filter according to Claim 2, **characterized in that** the spur lines of the blocking elements (41, 42, 43; 51, 52, 53) of a bandstop filter have different lengths to one another.

4. Waveguide filter according to one of Claims 1 to 3, **characterized in that** the blocking elements (41, 42, 43; 51, 52, 53) are provided in the stepped transformer regions (1, 3) on both the input and output sides.

5. Waveguide filter according to one of Claims 2 to 4, **characterized in that** the spur lines which are short-circuited at the end have a length of approximately λ_{g}'/4 where λ_{g}' denotes the waveguide wavelength in the blocking band of the bandstop filter.

6. Waveguide filter according to one of Claims 1 to 5, **characterized in that** the blocking elements (41, 42, 43; 51, 52, 53) are arranged on both the input side and the output side of the region of the waveguide sections (2) of alternating height, and are each at a distance of approximately λ_{g}/4. away from this region.

7. Waveguide filter according to one of Claims 1 to 6, **characterized in that** the region of waveguide sections (2) of alternating height is in the form of a ridge waveguide filter region or a waffle-iron filter region.

8. Waveguide filter according to one of Claims 6 or 7, **characterized in that** the blocking elements (41, 42, 43; 51, 52, 53) on the input and output sides of the bandstop filters each have a blocking response which is symmetrical in pairs.

9. Waveguide filter according to one of Claims 1 to 8, **characterized in that** the blocking elements (41, 42, 43; 51, 52, 53) of a bandstop filter (4) are arranged at a step-change point on the stepped transformer region (1, 3) on the input or output side.

10. Waveguide filter according to one of Claims 1 to 8, **characterized in that** the blocking elements (41, 42, 43; 51, 52, 53) of a bandstop filter (4) are arranged at a step-change point on the stepped transformer region (1, 3) on the input and on the output side.

11. Use of the waveguide filter according to one of Claims 1 to 10 as a low-pass filter in the transmission path of a radio-frequency power amplifier.

12. Use of the waveguide filter according to Claim 11 in a travelling wave tube amplifier for a satellite, whose transmission and reception bands are relatively close to one another.

## Revendications

1. Filtre à guide d'ondes comportant en entrée ou en sortie une zone de transformateurs à échelons (1, 3) ainsi qu'une zone avec des segments de guides d'ondes (2) de hauteurs alternées,
**caractérisé en ce que**
dans la zone de transformateurs à échelons (1, 3), on a intégré au moins un coupe-bande (4, 5) sous la forme d'au moins deux éléments de coupure (41, 42, 43 ; 51, 52, 53) qui se suivent étroitement et dont la distance respective est petite par rapport à un quart de la longueur d'ondes du guide d'ondes λ_{g} dans la plage passante.

2. Filtre à guide d'ondes selon la revendication 1,
**caractérisé en ce que**
le coupe-bande (4, 5) est formé de conduites d'embranchement dont l'extrémité est court-circuitée et qui se succèdent de façon rapprochée.

3. Filtre à guide d'ondes selon la revendication 2,
**caractérisé en ce que**
les conduites d'embranchement des éléments de coupure (41, 42, 43 ; 51, 52, 53) d'un coupe-bande ont des longueurs différentes.

4. Filtre à guide d'ondes selon l'une quelconque des revendications 1 à 3,
**caractérisé en ce que**
les éléments de coupure (41, 42, 43 ; 51, 52, 53) sont prévus à la fois dans les zones d'entrée et de sortie des transformateurs à échelons (1, 3).

5. Filtre à guide d'ondes selon l'une quelconque des revendications 2 à 4,
**caractérisé en ce que**
les conduites d'embranchement à extrémité court-circuitée ont une longueur de l'ordre de λ_{g}'/4, λ_{g}' représentant la longueur d'ondes de guides d'ondes dans la plage de coupure du coupe-bande.

6. Filtre à guide d'ondes selon l'une quelconque des revendications 1 à 5,
**caractérisé en ce que**
les éléments de coupure (41, 42, 43 ; 51, 52, 53) sont prévus à la fois du côté de l'entrée et du côté de la sortie de la zone comportant des segments de guides d'ondes (2) de hauteurs alternées, et sont distants de cette zone d'une distance chaque fois de l'ordre de λ_{g}/4.

7. Filtre à guide d'ondes selon l'une quelconque des revendications 1 à 6,
**caractérisé en ce que**
la zone de segments de guides d'ondes (2) de hauteurs alternées est réalisée sous la forme d'une zone de filtres à guides d'ondes à entretoises ou une zone de filtres à guides d'ondes en moule à gaufres.

8. Filtre à guide d'ondes selon l'une des revendications 6 ou 7,
**caractérisé en ce que**
les éléments de coupure (41, 42, 43 ; 51, 52, 53) du côté de l'entrée ou de la sortie des coupe-bande ont chaque fois par paire un comportement de coupure symétrique.

9. Filtre à guide d'ondes selon l'une quelconque des revendications 1 à 8,
**caractérisé en ce que**
les éléments de coupure (41, 42, 43 ; 51, 52, 53) d'un coupe-bande (4) sont prévus à un point de rebond de la zone de transformateurs à échelons (1, 3) du côté de l'entrée ou du côté de la sortie.

10. Filtre à guide d'ondes selon quelconque des revendications 1 à 8,
**caractérisé en ce que**
les éléments de coupure (41, 42, 43 ; 51, 52, 53) d'un coupe- bande (4) sont prévus à un point de rebond de la zone de transformateurs à échelons (1, 3) du côté de l'entrée et de la sortie.

11. Application du filtre à guide d'ondes selon l'une quelconque des revendications 1 à 10,
comme filtre passe-bas dans une branche d'émission d'un amplificateur de puissance à haute fréquence.

12. Application du filtre à guide d'ondes selon la revendication 11, à des amplificateurs à ondes progressives pour des satellites à bandes d'émission et de réception relativement étroitement rapprochées.
